# EUROPÄISCHE PATENTSCHRIFT

(11) **EP 0 284 907 B1**
(45) Veröffentlichungstag und Bekanntmachung des Hinweises auf die Patenterteilung: **17.06.1992**
(21) Anmeldenummer: 88104239.4
(22) Anmeldetag: 17.03.1988
(51) Int. Cl.: B65D 47/20, B65D 83/00, G01F 11/04, A47K 5/00

(54) **Pastenspender**
Paste dispenser
Distributeur de produits visqueux

(30) Priorität: 30.03.1987 DE 3710496
(43) Veröffentlichungstag der Anmeldung: 05.10.1988
(73) Patentinhaber: Raimund Andris GmbH & Co. KG, D-78052 Villingen-Schwenningen (DE)
(72) Erfinder: Andris, Raimund, D-7730 Villingen-Schwenningen 22 (DE)
(74) Vertreter: Neymeyer, Franz, Dipl.-Ing. (FH)

(56) Entgegenhaltungen:
- DE-A- 3 104 726
- DE-A- 3 400 373
- DE-A- 3 507 355
- DE-A- 3 512 650
- FR-A- 2 497 178

## Beschreibung

Die Erfindung betrifft einen Pastenspender zur Abgabe dosierter Mengen von pastösen Stoffen, wie Zahncreme od. dgl., bestehend aus einem im wesentlichen zylindrischen Behälter (1) aus Kunststoff mit einem im Behälter (1) axial beweglich gelagerten Förderkolben (4), der mittels einer manuell betätigbaren, mit einem federelastischen Rückstellorgan versehenen Drucktaste (14/3) über ein, als Schubstange (5) ausgebildetes, eine Gehäusestirnwand (9) sowie den Förderkolben (4) durchragendes Kupplungsorgan (5) gegen diese Gehäusestirnwand (9) verschiebbar ist, wobei in einem rohrartigen, die Behälterstirnwand (9) überragenden Düsenstock (18/3) eine Ausgabeöffnung (20) angeordnet ist, die durch eine von der Drucktaste (14/3) betätigbare Schließwand (21/3) verschließbar ist.

Bei einem bekannten Pastenspender der gattungsgemäßen Art (DE-A-3 400 373) ist das Betätigungsorgan mit zwei Lagerstiften versehen, die drehbar in zwei aufrechtstehenden Wandelementen gelagert sind. Das Betätigungsorgan ist um die Achse der Lagerstifte hebelartig schwenkbar. Die Wandelemente bilden zusammen mit einer rohrartigen Ausgabetülle das Kopfteil eines zylindrischen Aufnahmebehälters. Das Betätigungsorgan weist eine Schließklappe auf, welche im Ruhezustand die Öffnung der Ausgabetülle verschließt. Auf der gegenüberliegenden Seite der Schließklappe ist am Betätigungsorgan unterseitig eine Rückstellfeder einstückig angeformt. Diese Rückstellfeder stützt sich an einer Gehäusestirnwand des Aufnahmebehälters ab, so daß im Ruhezustand die Ausgabetülle durch die Schließklappe sicher geschlossen ist. Schließklappenseitig ist das Betätigungsorgan mit einem flexiblen Verbindungselement versehen, das zwischen der Schwenkachse und der Schließklappe angeordnet ist und das Betätigungselement mit einem Kuplungsorgan verbindet. Das Kupplungsorgan ist als Hubstange ausgebildet, welche in ihrer Länge etwa der Länge des Aufnahmebehälters entspricht und einen im Aufnahmebehälter in axialer Richtung des Aufnahmebehälters verschiebbaren Förderkolben durchragt.

Beim Betätigen des Betätigungsorgans wird das Kupplungsorgan in Richtung der Gehäusestirnwand gezogen. Der Förderkolben ist mit dem Kupplungsorgan durch ein Richtgesperre verbunden und folgt der Bewegung des Kupplungsorgans in Ausgaberichtung. Bei der Rückkehr in die Ruhestellung drückt die Rückstellfeder das Betätigungsorgan in seine Ausgangsstellung. Dabei wird über das Verbindungselement gleichzeitig das Kupplungsorgan nach unten durch den stillstehenden Förderkolben hindurch geschoben.

Da beim Betätigen des Betätigungsorgans der Förderhub des Förderkolbens gleichzeitig mit der Öffnungsbewegung der Schließklappe einsetzt, ist die Abgabetülle durch die Schließklappe bei Förderbeginn noch fast vollständig verschlossen. Das führt beim Förderbeginn zu einem unkontrollierten Pastenaustritt aus der Abgabetülle. Des weiteren bewegt sich beim Schließvorgang die Schließklappe im wesentlichen senkrecht auf die Öffnung der Ausgabetülle, so daß im Öffnungsbereich befindliche Pastenreste seitlich nach außen gequetscht werden. Das hat zur Folge, daß nach der Benutzung der Endbereich der Abgabetülle regelmäßig gereinigt werden muß.

Bei einem bekannten Pastenspender (DE-OS 31 04 726) besteht die Bedienungseinrichtung aus einem Hebel, der einstückig mit einem Verschlußteil verbunden ist, welches eine Ausgabeöffnung verschließt. Diese Bedienungseinrichtung ist in einem Kopfteil schwenkbar gelagert, wobei zwischen dem Hebel und dem Kopfteil eine Rückstellfeder angeordnet ist. Der Kopfteil ist auf einem Pastenbehälter aufgesteckt, wobei der Pastenbehälter zur Aufnahme des Kopfteils mit einem Halsstück versehen ist, das eine nach außen vorstehende Schulter aufweist. In dem im wesentlichen zylinderförmigen Pastenbehälter ist ein axial verschieblicher Förderkolben angeordnet, der über ein Richtgesperre mit einer den Förderkolben durchragenden Schubstange verbunden ist. Die Schubstange ist über eine gelenkige Verbindung mit dem Hebel verbunden und wird bei Betätigung des Hebels unter Mitnahme des Förderkolbens nach oben gezogen. Gleichzeitig mit dem Förderbeginn bzw. dem Druckaufbau im Pastenbehälter öffnet das Verschlußteil schieberartig die Ausgabeöffnung. Beim Schließvorgang bewegt sich die Stange nach unten durch den im Pastenbehälter leicht klemmenden Förderkolben. Bei jeder Betätigung des Hebels wird der Förderkolben um eine bestimmte Hublänge nach oben gezogen, um eine bestimmte Pastenmenge durch die Ausgabeöffnung zu fördern. Die oben erwähnte Ausgabeöffnung ist Teil eines Ausgabekanals, der mit seinem unteren Ende parallel zur Stange verläuft und in das Halsstück mündet. Das obere Ende des Ausgabekanals ist um 90° abgewinkelt und verläuft radial zum Pastenbehälter, wobei dessen Endstück die Ausgabeöffnung bildet. Der Förderkolben weist Entlüftungsklappen auf, die für ein einwandfreies Befüllen des Pastenbehälters erforderlich sind. Des weiteren ist der Pastenbehälter mittels einer Bodenplatte verschließbar.

Dieser Pastenspender besteht, wenn man von einer abnehmbaren Schutzkappe absieht, aus insgesamt acht Einzelteilen, wobei die relativ komplizierte Ausgestaltung einen hohen Montageaufwand erfordert. Dadurch, daß bei beim Betätigen der Drucktaste gleichzeitig der Förderhub des Förderkolbens und das Öffnen der Ausgabeöffnung durch das Verschlußteil beginnt, ist die Ausgabeöffnung bei Förderbeginn noch fast vollständig verschlossen. Dadurch entsteht im Pastenbehälter ein Überdruck, der zu einem unkontrollierten Pastenaustritt führt. Bei einem kräftigen Tastendruck kann dies zu einer elastischen Verformung des Verschlußteils führen.

Bei einem weiteren bekannten Pastenspender (DE-OS 35 07 355) ist eine Ausgabetülle als rohrförmiger Körper ausgebildet, dessen unterer Abschnitt mit einem Innengewinde versehen und auf eine rohrförmige Hohlnabe eines Verdrängungskolbens aufgeschraubt ist, während sein oberer Abschnitt unter einem Winkel von 30° schräg zur Behälterachse verläuft. Die Ausgabeöffnung ist durch eine quer zu ihrer Achse bewegliche Schließwand verschließbar bzw. verschlossen, die einstückiger Bestandteil eines wippenartigen Betätigungshebels ist. Dieser Betätigungshebel ist durch seitliche zungenförmige Abschnitte auf Lagerzapfen der Ausgabetülle schwenkbar gelagert und im übrigen so angeordnet, daß sich diese Zungen an Querschultern des Gehäuses abstützen, wenn die Taste im Sinne einer Öffnungsbewegung um die Achse der Lagerzapfen verschwenkt wird. Durch diese Abstützung wird bei der Öffnungsbewegung zugleich eine Axialverschiebung sowohl der Ausgabetülle als auch des Verdrängungskolbens bewirkt. Zur Rückstellung sowohl des Verdrängungskolbens als auch der Ausgabetülle und des Betätigungshebels in ihre Ausgangspositionen ist zwischen der unteren Stirnfläche des die Ausgabetülle bildenden Rohrkörpers und einer Ringstützfläche der Behälterstirnwand eine Schraubdruckfeder aus Metall angeordnet.

Dieser Pastenspender besteht ohne Schutzkappe und Bodenscheibe aus insgesamt sieben Einzelteilen. Ein dosiertes Ausgeben des im Behälter befindlichen Mediums ist nur dann mit Sicherheit gewährleistet, wenn sich im Vorratsraum des Behälters kein Luftkissen bzw. keine Luftblasen befinden, weil Luft bekanntlich kompressiebel ist. Des weiteren ist die Gefahr gegeben, daß bei der Rückstellung des Verdrängungskolbens über die Ausgabetülle Luft in den Pastenspender angesaugt wird, da die Schließwand erst nach vollständiger Rückstellung in die Ruhestellung die Ausgabeöffnung vollständig und annähernd luftdicht verschließt.

Weil Pastenspender der gattungsgemäßen Art in sehr hohen Stückzahlen als Massen- und Wegwerfartikel hergestellt werden und deshalb sowohl bezüglich der benötigten Materialmenge mit möglichst geringem Aufwand herstellbar sein sollen, bringt jedes zusätzliche Einzelteil zusätzliche Werkzeugkosten und Montagekosten mit sich, verteuert also die Herstellung.

Der Erfindung liegt die Aufgabe zu Grunde, einen einhändig bedienbaren Pastenspender der eingangs genannten Art zu schaffen, bei dem mit einfachen Mitteln erreicht wird, daß beim Betätigen zunächst die Ausgabeöffnung zumindest teilweise freigegeben wird, bevor durch den Förderkolben Paste gefördert wird, wobei der Pastenspender aus möglichst wenig Einzelteilen bestehend mit einem geringst möglichen Aufwand an Material-, Werkzeug- und Montagekosten herstellbar sein soll.

Erfindungsgemäß wird die Aufgabe dadurch gelöst, daß das zur Rückstellung der Drucktaste (14/3) dienende federelastische Rückstellorgan (66, 67, 68) einstückig am Kupplungsorgan (5) angeformt ist und daß bei manueller Betätigung der Drucktaste (14/3) das Kupplungsorgan (5) durch das teilweise als Kipphebel wirkende Rückstellorgan (66, 67, 68) verzögert betätigt wird und einen Förderhub des Förderkolbens (4) bewirkt, nachdem die Ausgabeöffnung (20) von der Schließwand (21/3) zumindest teilweise freigegeben ist.

Durch die Ausgestaltung der Erfindung nach den Ansprüchen 2, 3, 5 und 6 sind die Teile des Rückstellorgans und des Kupplungsorgans auf einfache Weise einstückig herstellbar.

Durch die Ausgestaltung der Erfindung nach Ansprüchen 4 und 7 wird erreicht, daß das Kupplungsorgan, welches mit dem Förderkolben über ein Richtgesperre verbunden ist beim Betätigen der Drucktaste verzögert angehoben wird, so daß die gemäß Anspruch 8 ausgebildete Drucktaste mit ihrer Schließwand bevor der eigentliche Förderhub beginnt, die Ausgabeöffnung des gemäß den Ansprüchen 8 und 9 ausgestalteten Düsenstocks zumindest zur Hälfte freigibt. Dadurch wird erreicht, daß sich im Pastenspender nicht unkontrolliert Druck aufbauen kann, und der Pastenspenderinhalt unkontrolliert aus der noch verschlossenen gequetscht wird.

Durch die Ausgestaltung der Erfindung nach Anspruch 10 sind die Mittel angegeben, durch die es auf einfachste Weise möglich ist, in dem aus der Ausgabeöffnung austretenden Pastenstrang zwei oder mehrere andersfarbige Pastenstreifen zu erzeugen.

Anhand der Zeichnung wird im folgenden ein Ausführungsbeispiel der Erfindung näher erläutert. Es zeigt:
- Fig. 1: einen vollständigen Pastenspender der erfindungsgemäßen Art im Schnitt;
- Fig. 2: einen Schnitt X-X aus Fig. 1;
- Fig. 3: eine Ansicht XI aus Fig. 1.

Der Pastenspender weist einen zylindrischen Behälter 1 auf, der mit einem erweiterten Sockelrand 2 versehen ist. Die Unterseite des Behälters kann offen oder durch einen nicht dicht schließenden Boden verschlossen sein. Funktionell ist ein solcher Boden ohne Bedeutung. Im Behälter ist ein ringsum dichtend an der Innenseite der Behälterwand 3 anliegender Kolben 4 verschiebbar angeordnet. Dieser Kolben 4 wird von einer gezahnten Schubstange 5 (Verzahnung nicht in Zeichnung dargestellt) betätigt, die eine zentrale Kolbennabe 6 durchragt und mit dieser durch ein Richtgesperre 88' derart zusammenwirkt, daß bei einer Aufwärtsbewegung der Schubstange in Richtung des Pfeiles 7 der Kolben 4 nach oben gefördert wird, während eine nachfolgende Abwärtsbewegung der Schubstange 5 bei stillstehendem Kolben 4 erfolgt. Die Schubstange 5 ist in einer zentralen Führungsnabe 8 einer Behälterstirnwand 9 axial beweglich geführt und die Abwärtsbewegung der Schubstange 5 wird durch einen auf der Oberseite der Behälterstirnwand 9 aufsitzenden Ringflansch 10 begrenzt.

Gemäß Fig. 1 ist ein rohrartiger Düsenstock 18/3 mit seiner radial nach außen gerichteten Ausgabeöffnung 20 feststehend an der Behälterstirnwand 9 befestigt, während das Öffnen und Schließen dieser Ausgabeöffnung 20 durch eine axial bewegliche Schließwand 21/3 erfolgt. Der Düsenstock 18/3 ist exzentrisch zur Behälterachse 52 angeordnet. Der Düsenstock 18/3 ist einstückig an der Behälterstirnwand 9 des Behälters 1 angeformt und mit einer Schließwand 21/3 versehen, welche einstückiger Bestandteil einer im wesentlichen zylindrischen Hülse 53 ist, die in einem die Behälterstirnwand 9 stirnseitig überragenden Kragen 54 zwischen der Behälterstirnwand 9 und einem nach innen vorspringenden Ringbund 55 axial beweglich geführt ist. Dabei bildet die Schließwand 21/3 die eine Seitenwand eines pyramidenartigen Aufsatzes 56 der Stirnwand 57, deren Außenfläche zugleich Betätigungsfläche ist, so daß die gesamte Hülse 53 in diesem Falle die Drucktaste 14/3 darstellt. Damit sich die Hülse 53 aus dem Kragen 54 nicht mehr lösen kann, ist sie mit einem den Ringbund 55 untergreifenden Rastring 58 versehen.

An der Schubstange 5 sind, wie aus Fig. 2 ersichtlich ist, drei zick-zack-förmig verlaufende durch einen gemeinsamen Quersteg 65 miteinander verbundene Banddruckfedern 66, 67 und 68 angeformt. Während die mittlere Banddruckfeder 68 die Funktion einer Rückstellfeder und somit die Aufgabe hat, die Schubstange 5 jeweils wieder in ihre Ausgangslage zurückzudrücken, sind die beiden außenliegenden Banddruckfedern 66 und 67 an den jeweils außen liegenden Bogenabschnitten mit vertikalen Stützrippen 69, 70 und 71 bzw. 72, 73 und 73' versehen, die, wenn sie beim Herunterdrücken der Drucktaste 14/3 aufeinandertreffen, die Elastizität dieser Federn aufheben. Die unteren schrägen von außen nach innen verlaufenden Schenkel 74 bzw. 75 der Banddruckfedern 66 und 67 sind durch seitliche Versteifungsrippen 76 und 77 jeweils als biegesteife Doppelhebel ausgebildet, die jeweils auf einer vertikalen Lagerrippe 78 bzw. 79 der Behälterstirnwand 9 wippenartig aufsitzen und durch dünnere biegeelastische Verbindungsabschnitte 80 bzw. 81 mit der Schubstange 5 verbunden sind.

Beim Betätigen der Drucktaste 14/3 erfolgt auf Grund dieser Ausgestaltung bevor die Schubstange 5 nach oben geschoben wird, zunächst ein Leerhub, durch den das Öffnen der Ausgabeöffnung 20 in Folge der Abwärtsbewegung der Schließwand 21/3 stattfindet, bis die Stützrippen 69 bis 73' jeweils paarweise aufeinander stoßen und bei weiterer Abwärtsbewegung die die Schubstange 5 nach oben ziehende Hebelwirkung an den Schenkeln 74 und 75 eintritt. Nach dem Loslassen der Drucktaste 14/3 bewirken diese Banddruckfedern 66, 67 und 68 das Schließen der Ausgabeöffnung 20 durch die Schließwand 21/3 und die Rückkehr der Schubstange 5 in die Ausgangsposition.

Um bei dieser Ausführungsform in dem die Ausgabeöffnung 20 verlassenden Pastenstrang scharf konturierte Streifen einer andersfarbigen zweiten Paste erzeugen zu können, ist die Behälterstirnwand 9 auf ihrer Innenseite mit zwei von der Führungsnabe 8 zum Kanal 29/1 des Düsenstocks 18/3 führenden Leitrippen 83 und 84 versehen (Fig. 3), die sich in den Leitrippen 30/1 durch den Kanal 29/1 hindurch bis zur Ausgabeöffnung 20 hin fortsetzen. Durch diese Leitrippen 83 und 84 wird bewirkt, daß die andersfarbige Paste, die zur Streifenerzeugung benutzt werden soll und die in den in Fig. 3 kreuzweise schraffierten Flächenabschnitt der Innenseite der Behälterstirnwand 9 in einer nur wenige Millimeter dicken Schicht vorhanden ist, dem in diesem Falle mit einem quadratischen Querschnitt versehenen Kanal 29/1 nicht über dessen ganze Breitseite sondern nur außerhalb dieser Leitrippen 83 und 84 fließen kann, wobei jeweils außerhalb der sich im Kanal erstreckenden Leitrippen 30/1, in geringem seitlichen Abstand davon jeweils noch eine weitere sich ebenfalls im Kanal erstreckende Leitrippe 30/2 angeordnet ist. Die Leitrippen 30/1 und 30/2 bilden jeweils innerhalb des Kanals 29/1 Streifenkanäle für die andersfarbige Paste. An diese Leitrippen 30/2 schließen sich jeweils schräg verlaufende, an der Innenseite der Stirnwand angeordnete Leitrippen 85 und 86 an, welche den Aufnahmerahmen der zweiten andersfarbigen Paste begrenzen und die streifenartige Zufuhr dieser Paste zum Kanal 29/1 begünstigen. Unbedingt erforderlich sind die Leitrippen 85 und 86 jedoch nicht. Zur Streifenbildung genügt es, wenn die Leitrippen 83 und 84 in Kombination mit den Leitrippen 30/1 und 30/2 vorhanden sind. Allerdings könnten die Leitrippen 83 und 84 auch durch eine sich zwischen den Leitrippen 30/1 erstreckende Querrippe ersetzt werden, die verhindert, daß die andersfarbige zweite Paste in den zwischen den Leitrippen 30/1 liegenden Bereich in den Kanal 29/1 eindringen kann.

Der Vorteil der erfindungsgemäßen Ausgestaltung des Pastenspenders liegt nicht nur darin, daß durch das Lösungsprinzip lediglich fünf Teile benötigt werden, sondern daß die Einzelteile in sehr einfacher Weise, d.h. mit sehr geringen Montagekosten funktionsgerecht zusammensetzbar, also montierbar sind.

Der erfindungsgemäße Pastenspender hat zudem den Vorteil, daß mit der Betätigungstaste zugleich mittels einer Schubstange ein Förderkolben betätigt werden kann, wobei die Aufwärtsbewegung der Schubstange verzögert stattfindet und erst dann einsetzt, wenn die radial nach außen gerichtete Ausgabeöffnung des Düsenstockes durch die zusammen mit der Drucktaste nach unten bewegte Schließwand zumindest teilweise geöffnet ist. Dadurch werden Überdrücke, die zu unkontrolliertem Pastenaustritt aus der Ausgabeöffnung führen könnten, vermieden.

## Patentansprüche

1. Pastenspender zur Abgabe dosierter Mengen von pastösen Stoffen, wie Zahncreme od. dgl., bestehend aus einem im wesentlichen zylindischen Behälter (1) aus Kunststoff mit einem im Behälter (1) axial beweglich gelagerten Förderkolben (4), der mittels einer manuell betätigbaren, mit einem federelastischen Rückstellorgan versehenen Drucktaste (14/3) über ein, als Schubstange (5) ausgebildetes, eine Gehäusestirnwand (9) sowie den Förderkolben (4) durchragendes Kupplungsorgan (5) gegen diese Gehäusestirnwand (9) verschiebbar ist, wobei in einem rohrartigen, die Behälterstirnwand (9) überragenden Düsenstock (18/3) eine Ausgabeöffnung (20) angeordnet ist, die durch eine von der Drucktaste (14/3) betätigbare Schließwand (21/3) verschließbar ist,
**dadurch gekennzeichnet,**
daß das zur Rückstellung der Drucktaste (14/3) dienende federelastische Rückstellorgan (66, 67, 68) einstückig am Kupplungsorgan (5) angeformt ist und daß bei manueller Betätigung der Drucktaste (14/3) das Kupplungsorgan (5) durch das teilweise als Kipphebel wirkende Rückstellorgan (66, 67, 68) verzögert betätigt wird und einen Förderhub des Förderkolbens (4) bewirkt, nachdem die Ausgabeöffnung (20) von der Schließwand (21/3) zumindest teilweise freigegeben ist.

2. Pastenspender nach Anspruch 1, dadurch gekennzeichnet, daß das Rückstellorgan aus drei zick-zackförmigen Banddruckfedern (66, 67, 68) besteht.

3. Pastenspender nach Anspruch 2, dadurch gekennzeichnet, daß sich zwei Banddruckfedern (66, 67) in bezug auf eine Achse (52) diametral gegenüberliegen und jeweils über biegeelastische Verbindungsteile (80, 82) einstückig am Kupplungsorgan (5) angeformt sind.

4. Pastenspender nach Anspruch 2 oder 3, dadurch gekennzeichnet, daß die jeweils außen liegenden Bogenabschnitte der Banddruckfedern (66, 67) mit Stützrippen (69, 70, 71, 72, 73, 73') zur Begrenzung des Federwegs versehen sind und die untersten Abschnitte der Banddruckfedern (66, 67) jeweils als biegesteife Hebelarme (74, 75) ausgebildet sind, die wippenartig auf axialen Lagerrippen (78, 79) der Gehäusestirnwand (9) aufliegen.

5. Pastenspender nach Anspruch 1, dadurch gekennzeichnet, daß zwischen den beiden begrenzt biegsamen Banddruckfedern (66, 67) eine dritte die Rückstellung der Drucktaste (14/3) in ihre Ruheposition bewirkende ebenfalls zick-zackförmige Banddruckfeder (68) als zusätzliche Rückstellfeder angeordnet ist, deren elastischer Federweg größer ist als der begrenzte Federweg der beiden anderen versehenen Banddruckfedern (66, 67).

6. Pastenspender nach einem der Ansprüche 1 bis 5, dadurch gekennzeichnet, daß die dritte Rückstellfeder (68) mit den beiden begrenzt biegsamen Banddruckfedern (66, 67) über einen die Enden der Banddruckfedern (66, 67) verbindenen Quersteg (65) verbunden ist und mit dem Kupplungsorgan (5), dem Quersteg (65) sowie den beiden begrenzt biegsamen Banddruckfedern (66, 67) spritztechnisch eine Einheit bildet.

7. Pastenspender nach einem der Ansprüche 1 bis 6, dadurch gekennzeichnet, daß die Summe der Abstände zwischen den jeweiligen Stützrippen (69/70/71 bzw. 72/73/73') etwa der Hälfte der Mündungshöhe (h) der Ausgabeöffnung (20) entspricht.

8. Pastenspender nach Anspruch 1, dadurch gekennzeichnet, daß der Düsenstock (18/3) einstückig an der Gehäusestirnwand (9) angeformt ist und daß die Schließwand (21/3) axial relativ zum Düsenstock (18/3) beweglich am Düsenstock (18/3) geführt und mit einer die Betätigungsfläche bildenden Stirnwand (57) der Drucktaste (14/3) unmittelbar verbunden ist.

9. Pastenspender nach Anspruch 1 oder 8, dadurch gekennzeichnet,daß der Düsenstock (18/3) auf der Seite der Schließwand (20) eine ebene oder nur schwach gewölbte Außenfläche aufweist.

10. Pastenspender nach Anspruch 1, dadurch gekennzeichnet, daß die Innenfläche der Behälterstirnwand (9) zum Düsenstock (18/3) hin ansteigend konisch verläuft und mit Leitrippen (83, 84, 85, 86) versehen ist, welche auf den Düsenkanal (29/1) zulaufen und sich unter Bildung schmaler Streifenkanäle im Düsenkanal (29/1) fortsetzen.

## Claims

1. A paste dispenser for delivering dispensed quantities of pasty substances such as toothpaste or the like, consisting of a substantially cylindrical container (1) of synthetic plastics material with, mounted for axial movement in the container (1), a delivery system (4) which, by means of a manually actuable push-button (14/3) provided with a resiliently flexible restoring member can be displaced towards the end wall (9) of the housing via a coupling member (5) constructed as a push rod (5) and traversing the end wall (9) of the housing and the delivery piston (4), whereby there is in a tubular nozzle connector (18/3) which projects beyond the end wall (9) of the container, a delivery orifice (20) which is adapted to be occluded by a closure wall (21/3) which can be actuated by the push-button (14/3), characterised in that the resiliently flexible restoring member (66, 67, 68) which serves to return the push-button (14/3) is formed in one piece with the coupling member (5) and in that upon manual actuation of the push-button (14/3) the coupling member (5) is actuated with a delay by the return member (66, 67, 68) which to a certain extent acts as a rocker lever, and produces a delivery stroke of the delivery piston (4) once the delivery orifice (20) has been at least partially exposed by the closure wall (21/3).

2. A paste dispenser according to Claim 1, characterised in that the return member consists of three zig-zag flat springs (66, 67, 68).

3. A paste dispenser according to Claim 2, characterised in that two flat springs (66, 67) are diametrically opposite each other in respect of an axis (52) and are formed in one piece with the coupling member (5) via flexurally resilient connecting parts (80, 82).

4. A paste dispenser according to Claim 2 or 3, characterised in that the outer arcuate portions of the flat springs (66, 67) are provided with bracing ribs (69, 70, 71, 72, 73, 73') to define the spring travel, the bottom portions of the flat springs (66, 67) being in each case constructed as flexurally rigid lever arms (74, 75) which bear rocker-like on axial bearing ribs (78, 79) of the housing end wall (9).

5. A paste dispenser according to Claim 1, characterised in that between the two restrictedly flexible flat springs (66, 67) there is a third likewise zig-zag flat spring (68) which causes the push-button (14/3) to move back into its inoperative position and which serves as an additional restoring spring the resilient spring travel of which is greater than the limited spring travel of the other two flat springs (66, 67).

6. A paste dispenser according to one of Claims 1 to 5, characterised in that the third restoring spring (68) is connected to the two flat springs (66, 67) which have limited flexibility via a transverse web (65) which connects the ends of the flat springs (66, 67) and forms one injection moulded unit with the coupling member (5), the transverse web (65) and the two flat springs (66, 67) which have limited flexibility.

7. A paste dispenser according to one of Claims 1 to 6, characterised in that the sum of the distances between the relevant bracing ribs (69/70/71 or 72/73/73') correspond substantially to half the height (h) of the mouth of the delivery orifice (20).

8. A paste dispenser according to Claim 1, characterised in that the nozzle connection (18/3) is formed in one piece with the housing end wall (9) and in that the closure wall (21/3) is guided axially in relation to the nozzle connector (18/3), being movable thereon, and is directly connected to an end wall (57) of the push-button (14/3), the said end wall constituting the actuating surface.

9. A paste dispenser according to Claim 1 or 8, characterised in that the nozzle connector (18/3) has a plane or just slightly curved outer surface on the side of the closure wall (20).

10. A paste dispenser according to Claim 1, characterised in that the inner surface of the container end wall (9) extends with increasing conicity towards the nozzle connector (18/3) and is provided with guide ribs (83, 84, 85, 86) which converge on the nozzle passage (29/1) and continue in the nozzle passage (29/1), forming narrow strip passages.

## Revendications

1. Distributeur de produits visqueux pour délivrer des quantités dosées de substances pâteuses, telles que dentifrice, ou autres, composé d'un récipient (1) en matière plastique, essentiellement cylindrique, dans lequel est logé un piston d'alimentation (4), mobile dans le sens axial et qui peut être déplacé, à l'aide d'un bouton-poussoir (14/3) à commande manuelle muni d'un organe de rappel élastique, et par l'intermédiaire d'un organe d'accouplement (5), réalisé sous forme de tige (5) et pénétrant au travers d'une paroi frontale (9) du récipient et du piston d'alimentation (4), contre la paroi frontale (9) précitée, un orifice de distribution (20), qui peut être fermé par une paroi de fermeture (21/3) actionnée par le bouton-poussoir (14/3), étant disposé dans une buse tubulaire (18/3), qui dépasse la paroi frontale (9) du récipient, caractérisé en ce que l'organe de rappel élastique (66, 67, 68), servant au retour du boutonpoussoir (14/3), est formé d'une seule pièce sur l'organe d'accouplement (5), et en ce que, lors d'une commande manuelle du bouton-poussoir (14/3), l'organe d'accouplement (5) est actionné avec retard, par l'organe de rappel (66, 67, 68) agissant en partie comme un levier oscillant, et provoque une course du piston d'alimentation (4) après l'ouverture, partielle du moins, de l'orifice de distribution (20) par la paroi de fermeture (21/3).

2. Distributeur de produits visqueux suivant la revendication 1, caractérisé en ce que l'organe de rappel se compose de trois ressorts à ruban en zigzag (66, 67, 68).

3. Distributeur de produits visqueux suivant la revendication 2, caractérisé en ce que deux ressorts à ruban (66, 67) sont diamétralement opposés par rapport à un axe (52), et sont formés d'une seule pièce sur l'organe d'accouplement (5), par l'intermédiaire d'éléments de jonction flexibles (80, 81).

4. Distributeur de produits visqueux suivant l'une des revendications 2 et 3, caractérisé en ce que les sections cintrées externes des ressorts à ruban (66, 67) sont munies de nervures d'appui (69, 70, 71, 72, 73, 73'), pour limiter la course des ressorts, les sections inférieures des ressorts à ruban (66, 67) étant réalisées sous forme de bras de levier (74, 75) rigides en flexion, qui s'appliquent sur des nervures d'appui axiales (78, 79) de la paroi frontale (9) du récipient, à la manière de bascules.

5. Distributeur de produits visqueux suivant la renvendication 1, caractérisé en te qu'un troisième ressort à ruban (68) également en zigzag, provoquant le retour du boutonpoussoir (14/3) dans sa position de repos, est disposé, en qualité de ressort de rappel supplémentaire, entre les deux ressorts à ruban (66, 67) de flexibilité limitée, la course élastique de te ressort étant supérieure à la course limitée des deux autres ressorts à ruban prévus (66, 67).

6. Distributeur de produits visqueux suivant l'une' quelconque des revendications 1 à 5, caractérisé en ce que le troisième ressort de rappel (68) est assemblé avec les deux ressorts à ruban (66, 67), de flexibilité limitée, par l'intermédiaire d'un profil transversal (65), reliant les extrémités des ressorts (66, 67), et constitue avec l'organe d'accouplement (5), le profit transversal (65), et les deux ressorts à ruban (66, 67) limités dans leur flexion, une unité réalisée par injection.

7. Distributeur de produits visqueux suivant l'une quelconque des revendications 1 à 6, caractérisé en te que la somme des distantes entre les différentes nervures d'appui (69/70/71 et/ou 72/73/73') correspond à peu près à la moitié de la hauteur du débouché (h) de l'orifice de distribution (20).

8. Distributeur de produits visqueux suivant la revendication 1, caractérisé en ce que la buse (18/3) est formée d'une seule pièce sur la paroi frontale (9) du récipient, et en ce que la paroi de fermeture (21/3) est guidée sur la buse (18/3), dans le sens axial par rapport à cette dernière, et est reliée directement à une paroi frontale (57) du bouton-poussoir (14/3), formant la surface d'actionnement.

9. Distributeur de produits visqueux suivant l'une des revendications 1 et 8, caractérisé en ce que la buse (18/3) présente une surface externe plane, ou faiblement bombée, sur le côté de la paroi de fermeture (21/3).

10. Distributeur de produits visqueux suivant la revendication 1, caractérisé en ce que la surface interne de la paroi frontale (9) du récipient a une allure conique ascendante en direction de la buse (18/3), et est munie de nervures directrices (83, 84, 85, 86), qui convergent dans le conduit (29/1) de la buse, et se prolongent en formant d'étroits canaux pour les raies, dans le conduit précité (29/1).
